# EUROPÄISCHE PATENTSCHRIFT

(11) **EP 2 524 359 B1**
(45) Veröffentlichungstag und Bekanntmachung des Hinweises auf die Patenterteilung: **21.03.2018**
(21) Anmeldenummer: 11703157.5
(22) Anmeldetag: 14.01.2011
(51) Int. Cl.: G07D 11/00

(54) **SYSTEM ZUM ZUFÜHREN VON WERTSCHEINEN ZU EINER WERTSCHEINTRANSPORTEINHEIT MIT HILFE EINER DOCKINGSTATION**
SYSTEM FOR FEEDING BANKNOTES TO A BANKNOTE TRANSPORTING UNIT WITH THE AID OF A DOCKING STATION
SYSTÈME D'ACHEMINEMENT DE BILLETS DE VALEUR VERS UNE UNITÉ DE TRANSPORT DE BILLETS DE VALEUR À L'AIDE D'UNE STATION D'ACCOUPLEMENT

(30) Priorität: 14.01.2010 DE 102010004669
(43) Veröffentlichungstag der Anmeldung: 21.11.2012
(73) Patentinhaber: Wincor Nixdorf International GmbH, 33106 Paderborn (DE)
(72) Erfinder: BREXEL, Dirk, 59590 Geseke 2 (DE); DIETZ, Oliver, 33178 Borchen (DE); MOLITOR, Dietmar, 33100 Paderborn (DE); LENZNER, Frank, 63674 Altenstadt (DE); STÖCKLE, Yvonne, 63179 Obertshausen (DE)
(86) Internationale Anmeldenummer: PCT/EP2011/050463
(87) Internationale Veröffentlichungsnummer: WO 2011/086158

(56) Entgegenhaltungen:
- EP-A1- 0 692 599
- WO-A1-2009/022955
- US-A1- 2002 063 035
- US-A1- 2004 033 832

## Beschreibung

Die Erfindung betrifft ein System zur Entnahme von Wertscheinen aus mindestens einer Wertscheintransporteinheit und/oder zum Zuführen von Wertscheinen zu der Wertscheintransporteinheit.

Bei der Wertscheintransporteinheit handelt es sich insbesondere um eine Geldkassette, die in Vorrichtungen zur Handhabung von Wertscheinen, insbesondere in Geldautomaten, automatischen Kassensystemen und/oder automatischen Tresorkassen, eingesetzt wird. In der Geldkassette sind die für die Auszahlung bestimmten Wertscheine gespeichert und/oder werden die eingezahlten Wertscheine aufgenommen. Ist ein turnusmäßiger Austausch geplant oder hat die Geldkassette einen minimalen Füllstand oder einen maximalen Füllstand erreicht, so wird die Geldkassette von einem Werttransportunternehmen aus der Vorrichtung zur Handhabung von Wertscheinen entnommen und einem Cash-Center zugeführt, in dem die Geldkassette entleert und/oder neu mit Wertscheinen befüllt wird. Das Entleeren und/oder Befüllen der Geldkassette im Cash-Center erfolgt manuell über Servicemitarbeiter des Werttransportunternehmens, indem ein Deckel der Geldkassette geöffnet wird und die Wertscheine entnommen und/oder neue Wertscheine eingefüllt werden. Die Mitarbeiter des Werttransportunternehmens werden hierbei nicht durch technische Hilfsmittel unterstützt.

Aus dem Dokument US 2004/033832 A1 ist eine Dockingstation bekannt, mit der einer als Universalbox bezeichnete Geldkassette koppelbar ist. Die Universalbox hat einen Verbinder, der Steckkontakte aufweisen oder als kontaktfreier Verbinder, insbesondere als Seriell-, Parallel-, USB-, Infrarot- oder Funkverbinder, ausgeführt sein kann. Ferner hat die Universalbox einen sogenannten bill validator, der einen Speicher umfasst. In diesem Speicher kann eine Identifikation für einen Spielautomaten gespeichert sein, in den die Universalbox eingesetzt war bzw. einzusetzen ist.

Aus dem Dokument WO 2009/022955 A1 ist eine zu transportierende Geldkassette bekannt, die unter anderem zu einer in einem Cashcenter angeordneten Dockingstation transportiert wird. Dabei kann ein Datenaustausch zwischen der Geldkassette und der Dockingstation erfolgen. Die Geldkassette kann eine Kommunikationseinheit haben, die mit einer entsprechenden Kommunikationseinheit der Dockingstation kommuniziert. Ferner hat die Geldkassette ein Tintenkitt zum Ungültigmachen der in der Geldkassette enthaltenen Wertscheine. Es sind Sensoren vorgesehen, die ein unautorisierten Zugriff auf die gesicherten und nicht gesicherten Teile der Kassette detektieren und davon ausgehend das Tintenkitt zum Ungültigmachen der Wertscheine aktivieren.

Dokument US 2002/063035 A1 offenbart ein Trackingsystem für Geldkassetten, bei dem die Geldkassette einen Speicher hat, indem permanent eine ID der Geldkassette gespeichert ist. Dieser Speicher ist ein nichtflüchtiger Speicher.

Dokument EP 0 692 599 A1 offenbart eine Vorrichtung zum sicheren Transport von Artikeln. Dabei ist eine Kassette vorgesehen, die mit einer Dockingstation verbunden werden kann. Diese Dockingstation kann Kommunikationsmittel zum Übertragen von Daten zwischen der Dockingstation und einer in der Dockingstation aufgenommenen Kassette umfassen.

Es ist Aufgabe der Erfindung, ein System zur Entnahme von Wertscheinen zumindest einer Wertscheintransporteinheit und/oder zum Zuführen von Wertscheinen zu der Wertscheintransporteinheit anzugeben, bei dem die Entnahme der Wertscheine und/oder das Zuführen der Wertscheine auf einfache und effektive Art und Weise erfolgt.

Diese Aufgabe wird durch ein System mit den Merkmalen des Patentanspruchs 1 gelöst. Vorteilhafte Weiterbildungen der Erfindung sind in den abhängigen Patentansprüchen angegeben.

Erfindungsgemäß umfasst das System eine Dockingstation, die einen nicht durch einen Tresor gesicherten Aufnahmebereich zur Aufnahme der Wertscheintransporteinheit und eine Steuereinheit zur Steuerung der Dockingstation hat. Die Dockingstation umfasst eine erste Sende- und/oder Empfangseinheit zum Senden und/oder Empfangen von Daten, wobei diese Sende- und/oder Empfangseinheit über ein Datenübertragungselement zum Übertragen von empfangenen und/oder zu sendenden Daten mit der Datenübertragungseinheit verbunden ist. Die Wertscheintransporteinheit hat ein Speicherelement zum Speichern von Daten und eine zweite Sende- und/oder Empfangseinheit zum Senden und/oder Empfangen von Daten. In einem ersten Betriebszustand ist die Wertscheintransporteinheit in dem Aufnahmebereich der Dockingstation aufgenommen und eine Datenübertragungsverbindung zwischen den beiden Sende- und/oder Empfangseinheiten ausgebildet, über die Daten zwischen der Wertscheintransporteinheit und der Steuereinheit übertragbar sind. In einem zweiten Betriebszustand ist die Wertscheintransporteinheit außerhalb des Aufnahmebereichs der Dockingstation angeordnet und keine Datenübertragungsverbindung zwischen den beiden Sende- und Empfangseinheiten ausgebildet.

Durch das Vorsehen einer Dockingstation wird eine definierte Lage der Wertscheintransporteinheit erreicht, in der der Wertscheintransporteinheit auf einfache Weise Wertscheine manuell und/oder automatisch entnommen und/oder zugeführt werden können. Durch das Vorsehen der beiden Sende- und/oder Empfangseinheiten und der im ersten Betriebszustand zwischen diesen bestehende Datenübertragungsverbindung wird erreicht, dass zwischen der Wertscheintransporteinheit und der Dockingstation auf einfache Weise Daten übertragen werden können. Auf diese Weise kann insbesondere das Speicherelement der Wertscheintransporteinheit auf einfache Weise ausgelesen werden und/oder neue Daten auf das Speicherelement der Wertscheintransporteinheit geschrieben werden.

Bei der Wertscheintransporteinheit handelt es sich insbesondere um eine Geldkassette, in der die Wertscheine in gestapelter Form abgelegt werden. Auf diese Weise wird eine einfache Handhabung der Wertscheine erreicht. Die Geldkassette ist insbesondere eine sogenannte Recyclinggeldkassette, der sowohl Wertscheine zugeführt als auch Wertscheine entnommen werden können. Alternativ kann die Wertscheintransporteinheit auch einen Rollenspeicher umfassen. Ferner ist alternativ möglich, dass die Dockingstation derartig ausgebildet ist, dass in ihrem Aufnahmebereich auch Safebags aufgenommen werden können. Bei einer besonders bevorzugten Ausführungsform der Erfindung ist der Aufnahmebereich der Dockingstation derart ausgebildet, dass alle für den Transport von Wertscheinen benutzten Transportbehälter, insbesondere Geldkassetten, Rollenspeicher und Safebags, in ihm aufgenommen werden können.

Die erste Sende- und/oder Empfangseinheit umfasst insbesondere einen ersten Steckverbinder und die zweite Sende- und/oder Empfangseinheit umfasst einen komplementär zum ersten Steckverbinder ausgebildeten zweiten Steckverbinder. Im ersten Betriebszustand ist eine Steckverbindung zwischen den beiden Steckverbindern hergestellt, über die die Daten übertragen werden können. Der erste Steckverbinder ist insbesondere derjenige Steckverbinder, über den die Wertscheintransporteinheit auch mit einem Geldautomaten oder einer anderen Vorrichtung zur Handhabung von Wertscheinen verbunden ist, wenn sie in dem Tresor des Geldautomaten beziehungsweise einer anderen Vorrichtung eingesetzt ist. Auf diese Weise wird erreicht, dass für die Herstellung der Datenübertragungsverbindung zwischen der Steuereinheit und der Wertscheintransporteinheit keine weitere Sende- und/oder Empfangseinheit vorgesehen sein muss, sondern bereits vorhandenen Sende- und/oder Empfangseinheiten genutzt werden können. Hierdurch wird ein einfacher und kostengünstiger Aufbau erreicht. Zusätzlich oder alternativ zu den Steckverbindern kann die Datenübertragungsverbindung zwischen der Wertscheintransporteinheit und der Steuereinheit auch drahtlos ausgebildet sein. Insbesondere kann die Wertscheintransporteinheit einen RFID-Chip umfassen.

Die Wertscheintransporteinheit hat insbesondere eine erste Öffnung, über die der Wertscheintransporteinheit Wertscheine zuführbar und entnehmbar sind, wenn die Wertscheintransporteinheit in einem Geldautomaten, einer automatischen Tresorkasse und/oder einem automatischen Kassensystem eingesetzt ist und eine zweite über einen Deckel verschließbare Öffnung zur manuellen Entnahme und/oder zur manuellen Zuführen von Wertscheinen. Die zweite Öffnung ist insbesondere an der Oberseite der Wertscheintransporteinheit angeordnet, so dass die Wertscheine auf einfache Weise manuell entnommen und wieder zugeführt werden können. Alternativ können die Wertscheine über die zweite Öffnung auch nicht manuell sondern mit Hilfe eines Roboters entnommen und zugeführt werden.

Die Wertscheintransporteinheit umfasst insbesondere einen Sensor zum Detektieren eines Öffnens des Deckels. Wird von dem Sensor ein Öffnen des Deckels im zweiten Betriebszustand detektiert, werden im Speicherelement Manipulationsdaten gespeichert, die Informationen darüber enthalten, dass der Deckel unautorisiert geöffnet wurde. Die Manipulationsdaten umfassen insbesondere einen Zeitstempel, der den Zeitpunkt des unautorisierten Öffnens des Deckels im zweiten Betriebszustand angibt. Im ersten Betriebszustand überträgt die Steuereinheit über die Datenübertragungsverbindung Freigabedaten, so dass der Deckel zum manuellen Befüllen der Wertscheintransporteinheit und/oder zur manuellen Entnahme der Wertscheine geöffnet werden kann, ohne dass Manipulationsdaten im Speicherelement gespeichert werden.

Auf diese Weise wird erreicht, dass im zweiten Betriebszustand, also bei entnommener Wertscheintransporteinheit ein unautorisiertes Öffnen des Deckels, und somit eventuelle Manipulationsversuche, registriert werden und möglicht zeitnah verfolgt werden können. Durch das Übertragen der Freigabedaten wird erreicht, dass der Deckel im Cash-Center bei der planmäßigen Befüllung und/oder Entleerung der Wertscheintransporteinheit geöffnet werden kann, ohne dass fälschlicherweise Manipulationsdaten im Speicherelement gespeichert werden.

Es ist vorteilhaft, wenn die Dockingstation eine Standfläche zum Aufstellen der Dockingstation umfasst und wenn der Aufnahmebereich eine Auflagefläche hat, auf der im ersten Betriebszustand die Wertscheintransporteinheit aufliegt, und wenn die Standfläche und die Auflagefläche einen Winkel zwischen 10° und 60°, insbesondere 20°, zueinander haben. Durch den Winkel zwischen der Standfläche und der Auflagefläche wird erreicht, dass die Wertscheine bei einer Geldkassette, in der die Wertscheine gestapelt sind, beim Öffnen des Deckels nicht umkippen können, so dass die Wertscheine auf einfache Art und Weise manuell entnommen und zugeführt werden können.

Zusätzlich oder alternativ kann das System ein Vereinzelungs- und/oder Stapelmodul zum automatischen Zuführen von Wertscheinen durch die erste Öffnung und/oder zum Entnehmen der Wertscheine aus der Wertscheintransporteinheit durch die erste Öffnung umfassen. Auf diese Weise wird erreicht, dass die Wertscheintransporteinheit zusätzlich oder alternativ zum manuellen Befüllen durch die zweite Öffnung auch durch die erste Öffnung automatisch mit Wertscheinen befüllt werden kann bzw. Wertscheine entnommen werden können. Durch ein solches automatisches Zuführen und/oder Entnehmen von Wertscheinen wird erreicht, dass ein Servicemitarbeiter zur Entnahme und/oder zum Zuführen der Wertscheine nicht notwendig ist, wodurch Kosten eingespart werden und die Fehleranfälligkeit reduziert wird.

Die erste Öffnung ist insbesondere über eine Jalousie verschließbar, die im zweiten Betriebszustand verschlossen ist, so dass ein unautorisierter Zugriff auf die in der Wertscheintransporteinheit aufgenommenen Wertscheine nicht möglich ist, und im ersten Betriebszustand geöffnet ist, so dass Wertscheine durch die erste Öffnung transportiert werden können. Die Wertscheintransporteinheit umfasst insbesondere einen Sensor zum Detektieren eines Öffnens der Jalousie, wobei bei einem Öffnen der Jalousie im zweiten Betriebszustand im Speicherelement Manipulationsdaten gespeichert werden und im ersten Betriebszustand die Steuereinheit über die Datenübertragungsverbindung Freigabedaten überträgt, so dass die Jalousie zum Befüllen der Wertscheintransporteinheit und/oder zur Entnahme von Wertscheinen geöffnet werden kann, ohne dass Manipulationsdaten in dem Speicherelement gespeichert werden. Durch das Übertragen der Freigabedaten wird erreicht, dass beim planmäßigen Befüllen und Entleeren der Wertscheinkassette im Cash-Center keine Manipulationsdaten eingetragen werden, sondern Manipulationsdaten nur bei unautorisiertem Öffnen im zweiten Betriebszustand im Speicherelement gespeichert werden.

Die im Speicherelement gespeicherten Manipulationsdaten, die ein unautorisiertes Öffnen der ersten oder der zweiten Öffnung im zweiten Betriebszustand kennzeichnen, werden im ersten Betriebszustand an die Steuereinheit übertragen und über eine Anzeigeeinheit an einen Servicemitarbeiter ausgegeben. Auf diese Weise wird erreicht, dass der Servicemitarbeiter über Manipulationsversuche in Kenntnis gesetzt wird, und überprüfen kann, ob der tatsächliche Wertscheinbestand der Wertscheintransporteinheit von dem Soll-Bestand abweicht und ggf. entsprechende Untersuchungen eingeleitet werden können. Nach dem Übertragen der Manipulationsdaten von dem Speicherelement an die Steuereinheit werden die Manipulationsdaten in dem Speicherelement vorzugsweise gelöst, so dass die Manipulationsdaten nicht bei dem nächsten Einsetzen der Wertscheintransporteinheit in eine Dockingstation erneut übertragen werden und somit eventuell derselbe Manipulationsversuch mehrfach verfolgt wird.

Zusätzlich oder alternativ zu den Manipulationsdaten können im ersten Betriebszustand über die Datenübermittlungsverbindung Daten mit Informationen über den Zustand der Wertscheintransporteinheit, insbesondere Daten mit Informationen über den Bestand der Wertscheintransporteinheit an Wertscheinen, Daten mit Informationen über die Seriennummern der Wertscheine, Daten mit Informationen über die Ablagereihenfolge der Wertscheine, Daten mit Informationen über Mehrfachabzüge, Wartungsdaten von Transportelementen der Wertscheintransporteinheit und/oder Wartungsdaten eines Tintenkits der Wertscheintransporteinheit, von der Wertscheintransporteinheit zur Steuereinheit übertragen werden. Durch das Übertragen der Daten mit Informationen über Mehrfachabzüge wird erreicht, dass im Falle eines Mehrfachabzugs der Bestand der Wertscheintransporteinheit an Wertscheinen überprüft werden kann, so dass sichergestellt wird, dass der Ist-Bestand auch mit dem Soll-Bestand übereinstimmt und es zu keinen Fehlern bei der Auszahlung von Wertscheinen kommen kann. Durch die Übertragung von Wartungsdaten wird sichergestellt, dass Transportelemente, eine Batterie und/oder eine Tintenkit-Makulatureinheit rechtzeitig gewartet werden, bevor eventuell Fehlfunktionen auftreten können.

Die Wertscheintransporteinheit umfasst insbesondere Anschläge zur Begrenzung des Aufbewahrungsbereichs der Wertscheinkassette zur Aufbewahrung der Wertscheine, über die der Aufbewahrungsbereich der Wertscheinkassette an die Größe und somit die Denomination aufgenommener Wertscheine angepasst werden kann. Diese Anschläge sind im ersten Betriebszustand insbesondere verstellbar, so dass die in der Wertscheintransporteinheit aufgenommene Denomination verändert werden kann. Wird im ersten Betriebszustand die Position der Anschläge verändert, so werden Daten mit Informationen über die Position der Anschläge und somit Daten mit Informationen über die Denomination der in der Wertscheintransporteinheit aufgenommenen Wertscheine mit Hilfe der Steuereinheit im Speicherelement der Wertscheintransporteinheit gespeichert. Auf diese Weise wird erreicht, dass bei einem späteren Einsetzen der Wertscheintransporteinheit in einen Geldautomaten, ein automatisches Kassensystem, eine automatische Tresorkasse und/oder einer anderen Dockingstation aus dem Speicherelement ausgelesen werden kann, welche Denomination von Wertscheinen in der Wertscheintransporteinheit aufgenommen ist.

Ferner ist vorteilhaft, wenn im Speicherelement Daten mit Informationen über Mehrfachabzüge gespeichert sind. Diese Daten enthalten insbesondere Informationen darüber, ob und, wenn ja, wann und wie häufig Mehrfachabzüge aufgetreten sind. Unter einem Mehrfachabzug wird verstanden, wenn unbeabsichtigt zeitgleich zwei oder mehrere Wertscheine der Wertscheintransporteinheit, wenn diese in einem Geldautomaten, einem automatischen Kassensystem und/oder einer automatischen Tresorkasse eingesetzt ist, entnommen wurden. Da bei einem solchen Mehrfachabzug nicht sicher ist, wie viele Wertscheine abgezogen wurden, ist auch der Bestand der Wertscheintransporteinheit an Wertscheinen unbekannt. Die Daten mit Informationen über Mehrfachabzüge werden im ersten Betriebszustand von dem Speicherelement an die Steuereinheit übertragen, wobei die Steuereinheit in Abhängigkeit dieser Daten Ausgabedaten erzeugt, die über eine Anzeigeeinheit anzeigbar sind, so dass ein Servicemitarbeiter über das Auftreten der Mehrfachabzüge in Kenntnis gesetzt wird und er den Ist-Bestand der in der Wertscheintransporteinheit aufgenommenen Wertscheine durch Auszählen der Wertscheine ermitteln und mit dem Soll-Bestand vergleichen kann.

Die Steuereinheit arbeitet insbesondere Programmdaten eines Programms zur Unterstützung eines mit dem Befüllen oder Entleeren des Wertscheintransportbehälters beauftragten Servicemitarbeiters ab, wobei über eine Anzeigeeinheit bei der Abarbeitung der Programmdaten dem Servicemitarbeiter Anweisungen angezeigt werden. Auf diese Weise wird erreicht, dass der Servicemitarbeiter beim Befüllen und/oder Entleeren der Wertscheintransporteinheit schrittweise geführt wird, so dass Fehler vermieden werden und der Servicemitarbeiter jederzeit weiß, welchen Schritt er als nächstes ausführen muss. Die Anzeigeeinheit ist insbesondere ein Bildschirm, vorzugsweise ein Touchscreen.

Über die Anzeigeeinheit können dem Servicemitarbeiter insbesondere eine Anweisung zum Öffnen des Deckels, eine Information über eine Manipulation, eine Information über einen Mehrfachabzug, eine Anweisung zum Zählen des Bestandes der in der Wertscheintransporteinheit aufgenommenen Wertscheine, eine Aufforderung zur Eingabe des ermittelten Bestandes an Wertscheinen, eine Anweisung, mit welchen Wertscheinen der Wertscheintransportbehälter zu befüllen ist, und/oder Wartungsinformationen angezeigt werden. Insbesondere wird der Servicemitarbeiter schrittweise geführt, so dass in Abhängigkeit von den im Speicherelement gespeicherten Informationen notwendige Schritte in der richtigen Reihenfolge ausgeführt werden.

Die Wertscheintransporteinheit kann im ersten Betriebszustand entweder vollständig entleert werden und nachher erneut mit Wertscheinen befüllt werden oder alternativ nur zum Teil oder gar nicht entleert werden und mit neuen Wertscheinen aufgefüllt werden. Durch ein Auffüllen der Wertscheintransporteinheit ohne vorheriges vollständiges Entleeren der Wertscheintransporteinheit wird erreicht, dass der Aufwand und die Zeit zum Befüllen der Wertscheintransporteinheit verringert wird, wodurch die Effektivität des Verfahrens gesteigert wird.

Neben den Manipulationsdaten und den Daten über Informationen über Mehrfachabzüge können in dem Speicherelement Daten mit Informationen über die Denomination der aufgenommenen Wertscheine, Daten mit Informationen über die Seriennummern der Wertscheine, Daten mit Informationen über die Ablagereihenfolge der Wertscheine, Daten mit Informationen über die Anzahl der aufgenommenen Wertscheine, Daten mit Informationen über die Seriennummer des Wertscheintransportbehälters, der Seriennummer einer Zielvorrichtung, die Seriennummer einer Quellvorrichtung und/oder der Seriennummer der letzten Dockingstation, in der die Wertscheintransporteinheit aufgenommen war, gespeichert sein. Die Zielvorrichtung ist insbesondere derjenige Geldautomat, dasjenige automatische Kassensystem und/oder diejenige automatische Tresorkasse, in der die Wertscheintransporteinheit als nächstes aufgenommen werden soll. Die Quellvorrichtung ist insbesondere derjenige Geldautomat, dasjenige automatische Kassensystem und/oder diejenige automatische Tresorkasse, in der die Wertscheintransporteinheit zu letzt aufgenommen war. Auf diese Weise wird erreicht, dass alle für die Handhabung der Wertscheintransporteinheit notwendigen Daten im Speicherelement gespeichert sind, und auf einen auf der Wertscheintransporteinheit angeordneten Laufzettel verzichtet werden kann, der diese Daten enthält. Durch das Speichern der Daten auf ein Speicherelement wird gegenüber dem Laufzettel erreicht, dass die Daten elektronisch gehandhabt werden können und die Daten nicht so leicht verloren gehen können.

Ferner ist es vorteilhaft, wenn über die Steckverbindung zusätzlich zu den Daten auch elektrische Energie zur Versorgung von elektrischen Verbrauchern der Wertscheintransporteinheit übertragbar ist. Auf diese Weise wird erreicht, dass auf eine zusätzliche Verbindung zur Übertragung von elektrischer Energie verzichtet werden kann.

Bei einer besonders bevorzugten Ausführungsform der Erfindung umfasst das System ein Vereinzelungs- und/oder Stapelmodul zum automatischen Zuführen von Wertscheinen und/oder zur Entnahme von Wertscheinen aus der Wertscheintransporteinheit und einen Zwischenspeicher, aus dem die Wertscheine entnehmbar und der Wertscheintransporteinheit zuführbar sind und/oder dem der Wertscheintransporteinheit entnommene Wertscheine zuführbar sind. Auf diese Weise wird erreicht, dass der Wertscheintransporteinheit auf einfache Weise automatisch ohne manuelles Dazutun Wertscheine entnommen werden können und neue Wertscheine zugeführt werden können. Durch den Zwischenspeicher wird gewährleistet, dass jederzeit die für das Befüllen benötigten Wertscheine vorrätig sind und das Speicherraum für der Wertscheintransporteinheit entnommene Wertscheine gegeben ist.

Ferner ist es vorteilhaft, wenn das System eine Zählvorrichtung zur Ermittlung des Bestandes der Wertscheintransporteinheit an Wertscheinen umfasst. Die zu zählenden Wertscheine werden insbesondere mit Hilfe des Vereinzelungs- und/oder Stapelmoduls automatisch der Wertscheintransporteinheit entnommen und der Zählvorrichtung über einen Transportpfad zugeführt, so dass von der Zählvorrichtung automatisch der Bestand an Wertscheine ermittelt werden kann. Nachdem der Bestand ermittelt wurde, wird die Anzahl der Wertscheine insbesondere an die Steuereinheit übermittelt, wobei die Steuereinheit den ermittelten Bestand mit einem in dem Speicherelement der Wertscheintransporteinheit gespeicherten Soll-Bestand abgleicht.

Es ist besonders vorteilhaft, wenn die Steuereinheit in Abhängigkeit von in dem Speicherelement gespeicherten Manipulationsdaten und/oder Daten mit Informationen über Mehrfachabzüge das Vereinzelungs- und/oder Stapelmodul derart ansteuert, dass das Vereinzelungs- und/oder Stapelmodul alle in der Wertscheintransporteinheit aufgenommenen Wertscheine entnimmt und der Zielvorrichtung zuführt. Ferner ist es vorteilhaft, wenn die Zielvorrichtung Daten mit Informationen über die Anzahl der Wertscheine an die Steuereinheit übermittelt. Auf diese Weise wird erreicht, dass im Falle eines Mehrfachabzuges automatisch der Ist-Bestand der Wertscheintransporteinheit an Wertscheinen mit dem Soll-Bestand verglichen werden kann, und eventuelle Abweichungen festgestellt werden können.

Ferner ist es vorteilhaft, wenn eine Ein- und/oder Ausgabeeinheit zum Zuführen von Wertscheinen zum System und/oder zur Entnahme von Wertscheinen aus dem System vorgesehen ist. Auf diese Weise können Wertscheine, die nicht weiter in dem Wertscheinkreislauf verbleiben sollen, insbesondere beschädigte und/oder fälschungsverdächtige Wertscheine sowie Wertscheine großer Denomination, aus dem Wertscheinkreislauf abgeführt werden und neue Wertscheine dem Wertscheinkreislauf zugeführt werden.

Die Ein- und Ausgabeeinheit ist insbesondere derart ausgebildet, dass in einem Aufnahmebereich sowohl Geldkassetten als auch Safebags aufgenommen werden können. Auf diese Weise wird erreicht, dass mit Hilfe des Systems sowohl reine Deposit-Wertscheintransportbehälter als auch Recycling-Wertscheintransportbehälter gehandhabt werden können und diese in einem Wertscheinkreislauf befüllt und entleert werden können. Unter Deposit-Wertscheintransportbehälter werden Wertscheintransportbehälter verstanden, die in einer Vorrichtung zur Ausgabe von Wertscheinen ausschließlich mit Wertscheinen befüllt werden und nach der Befüllung mit den Wertscheinen nur entleert aber nicht erneut befüllt werden. Recycling- Wertscheintransportbehälter dahingegen werden nach der Entleerung erneut mit Wertscheinen befüllt und/oder können bei der Aufnahme in einer Vorrichtung zur Handhabung von Wertscheinen sowohl Wertscheine aufnehmen als auch ausgeben. Auf diese Weise wird insbesondere erreicht, dass nur ein Wertscheinkreislauf notwendig ist und somit ein effektives Cash-Cycle-Management erreicht wird.

Bei einer besonders bevorzugten Ausführungsform der Erfindung umfasst das System mehrere Dockingstationen und mehrere Vereinzelungs- und/oder Stapelmodule, wobei jeder Dockingstation jeweils ein Vereinzelungs- und/oder Stapelmodul zugeordnet ist, welches zum Zuführen und zur Entnahme von Wertscheinen aus einer in einer Dockingstation aufgenommenen Wertscheintransporteinheit dient. Über die Vereinzelungs- und Stapelmodule sind in den Dockingstationen aufgenommenen Wertscheintransporteinheiten insbesondere zeitgleich Wertscheine zuführbar und/oder entnehmbar. Auf diese Weise wird erreicht, dass pro Zeiteinheit eine größere Anzahl von Wertscheintransporteinheiten entleert und/oder befüllt werden kann. Die entnommenen Wertscheine beziehungsweise die für das Befüllen benötigten Wertscheine werden insbesondere aus einem einzigen zentralen Zwischenspeicher entnommen beziehungsweise diesem zugeführt, so dass insgesamt ein sehr effektives Cash-Cycle-Management realisiert wird.

Weitere Merkmale und Vorteile der Erfindung ergeben sich aus der folgenden Beschreibung, die die Erfindung anhand von Ausführungsbeispielen in Zusammenhang mit den beigefügten Figuren näher erläutert.

Es zeigen:
- Figur 1: eine schematische Darstellung eines Systems zur Entnahme von Wertscheinen aus einer Wertscheintransporteinheit und zum Zuführen von Wertscheinen zu der Wertscheintransporteinheit gemäß einer ersten Ausführungsform der Erfindung;
- Figur 2: eine schematische Darstellung eines Systems zur Entnahme und zum Zuführen von Wertscheinen zu einer Wertscheintransporteinheit gemäß einer zweiten Ausführungsform der Erfindung;
- Figur 3: ein Ablaufdiagramm eines manuellen Entleerens und Befüllens der Wertscheintransporteinheit;
- Figur 4: eine Darstellung einer ersten mit Hilfe einer Anzeigeeinheit ausgegebenen Anweisung;
- Figur 5: eine Darstellung einer zweiten mit Hilfe einer Anzeigeeinheit ausgegebenen Anweisung;
- Figur 6: eine Darstellung einer dritten mit Hilfe einer Anzeigeeinheit ausgegebenen Anweisung;
- Figur 7: eine Darstellung einer vierten mit Hilfe einer Anzeigeeinheit ausgegebenen Anweisung;
- Figur 8: eine Darstellung einer fünften mit Hilfe einer Anzeigeeinheit ausgegebenen Anweisung;
- Figur 9: eine Darstellung einer sechsten mit Hilfe einer Anzeigeeinheit ausgegebenen Anweisung;
- Figur 10: eine schematische perspektivische Darstellung einer Dockingstation;
- Figur 11: eine Seitenansicht der Dockingstation nach Figur 10;
- Figur 12: eine Vorderansicht der Dockingstation;
- Figur 13: eine schematische perspektivische Darstellung eines Steckverbinders der Dockingstation,
- Figur 14: eine schematische Darstellung eines Systems zur Entnahme und zum Zuführen von Wertscheinen zu einer Wertscheintransporteinheit gemäß einer dritten Ausführungsform der Erfindung;
- Figur 15: ein Ausschnitt eines Systems zur Entnahme von Wertscheinen und/oder zum Zuführen von Wertscheinen zu einer Wertscheintransporteinheit;
- Figur 16: eine weitere schematische Darstellung eines Ausschnitts eines Systems zum Zuführen und zur Entnahme von Wertscheinen zu einer Wertscheintransporteinheit;
- Figur 17: eine schematische Darstellung eines Ausschnitts eines Systems zum Zuführen und zur Entnahme von Wertscheinen zu einer Wertscheintransporteinheit gemäß einer weiteren Ausführungsform der Erfindung;
- Figur 18: eine schematische Darstellung eines Systems zur Entnahme von und zum Zuführen von Wertscheinen zu einer Wertscheintransporteinheit; und
- Figur 19: eine schematische Darstellung eines Systems zum Zuführen von Wertscheinen und zur Entnahme von Wertscheinen aus mehreren Wertscheintransporteinheiten gemäß einer weiteren Ausführungsform der Erfindung.

In Figur 1 ist eine schematische Darstellung eines Systems 10 zur Entnahme von Wertscheinen aus einer als Geldkassette 12 ausgebildeten Wertscheintransporteinheit und/oder zum Zuführen von Wertscheinen zu der Geldkassette 12 dargestellt. Die Wertscheine werden in der Geldkassette 12 insbesondere in gestapelter Form in einem oder mehreren Fächern abgelegt. Alternativ kann die Geldkassette 12 auch einen Rollenspeicher zur Speicherung der Wertscheine umfassen. Bei einer alternativen Ausführungsform der Erfindung kann zusätzlich oder alternativ ein Safebag vorgesehen sein, aus dem die Wertscheine entnommen werden.

Das System 10 umfasst eine Dockingstation 14, die einen Aufnahmebereich 16 hat, in dem die Geldkassette 12 in dem in Figur 1 gezeigten Betriebszustand aufgenommen ist und somit an die Dockingstation 14 angedockt ist. Der in Figur 1 gezeigte Betriebszustand wird daher auch als angedockter Betriebszustand bezeichnet. In einem nicht angedockten Betriebszustand ist die Geldkassette 12 von der Dockingstation 14 getrennt und somit nicht im Aufnahmebereich 16 aufgenommen.

Die Geldkassette 12 umfasst ein Speicherelement 18, in dem für die Handhabung der Geldkassette 12 relevante logistische Informationen gespeichert sind. In dem Speicherelement 18 sind insbesondere Daten mit Informationen über die Denomination der Wertscheine in der Geldkassette 12, die Anzahl der Wertscheine, Informationen über eventuelle Manipulationsversuche, Informationen über eventuelle Mehrfachabzüge, Wartungsdaten für die Geldkassette 12, eine Geldkassetten-ID, die Zielvorrichtung, für die die Geldkassette 12 bestimmt ist, eine Seriennummer der letzten Dockingstation 16, in der die Geldkassette 12 aufgenommen war, und/oder eine Seriennummer der letzten Vorrichtung, in der die Geldkassette 12 aufgenommen war, gespeichert. Das Speicherelement 18 ist über eine Datenverbindung 20 mit einem ersten Steckverbinder 22 verbunden, der bei dem in Figur 1 gezeigten angedockten Betriebszustand mit einem komplementär zu ihm ausgebildeten zweiter Steckverbinder 24 der Dockingstation 14 im Eingriff ist, so dass zwischen den Steckverbindern 22, 24 eine Steckverbindung ausgebildet ist, über die Daten übertragen werden können. Bei einer alternativen Ausführungsform der Erfindung können anstelle von Steckverbindern 22, 24 auch andere Sende- und/oder Empfangseinheiten vorgesehen sein. Insbesondere kann sowohl die Geldkassette 12 als auch die Dockingstation 14 eine Sende- und/oder Empfangseinheit zum drahtlosen Senden und/oder Empfangen von Daten haben. Die Geldkassette 12 kann insbesondere ein RFID-Chip umfassen.

Durch die Aufnahme der Geldkassette 12 in dem Aufnahmebereich 16 der Dockingstation 14 wird zum Einen erreicht, dass eine definierte Lage der Geldkassette 12 sichergestellt ist, und zum Anderen, dass über die zwischen den Steckverbindern 22, 24 ausgebildete Steckverbindung Daten übertragen werden können. In dem nicht angedockten Zustand besteht keine Steckverbindung zwischen den Steckverbindern 22, 24, so dass auch keine Daten übertragen werden können.

Das System 10 umfasst ferner eine Datenverarbeitungseinheit 26, die wiederum eine Steuereinheit 28 umfasst, die über ein Datenübertragungselement 30 mit dem zweiten Steckverbinder 24 verbunden ist, so dass über die über die Steckverbinder 22, 24 ausgebildete Steckverbindung Daten zwischen dem Speicherelement 18 der Steuereinheit 28 übertragen werden können. Die Steuereinheit 28 dient zur Steuerung der Dockingstation 14. Die Datenverarbeitungseinheit 26 ist insbesondere ein Computer.

Die Geldkassette 12 umfasst eine nicht dargestellte erste Öffnung und eine ebenfalls nicht dargestellte zweite Öffnung, wobei die zweite Öffnung durch einen Deckel verschließbar ist und zur manuellen Entnahme und zum manuellen Zuführen von Wertscheinen dient. Die erste Öffnung ist über eine Jalousie verschließbar und dient zur Entnahme und zum Zuführen von Wertscheinen, wenn die Geldkassette 12 in einem Geldautomaten, einem automatischen Kassensystem und/oder einer automatischen Tresorkasse eingesetzt ist. In einem nicht angedockten Zustand sind sowohl der Deckel als auch die Jalousie fest verriegelt, so dass ein unautorisierter Zugriff auf in der Geldkassette 12 aufgenommene Wertscheine nicht möglich ist bzw. erschwert wird. Sowohl der Deckel als auch die Jalousie sind über einen Sensor abgesichert, der im nicht angedockten Zustand ein Öffnen des Deckels und/oder der Jalousie detektiert und in einem solchen Fall Manipulationsdaten mit Informationen über die Manipulation, insbesondere auch Informationen über den Zeitpunkt, in dem Speicherelement 18 speichert. Der nicht angedockte Zustand ist insbesondere derjenige Zustand, bei dem die Geldkassette 12 zwischen verschiedenen Geldautomaten, automatischen Kassensystemen, automatischen Tresorkassen und/oder einem Cash-Center zum Befüllen und/oder Entleeren der Geldkassette 12 transportiert wird. Das System 10 ist insbesondere in einem Cash-Center angeordnet, wobei in dem angedockten Zustand der Geldkassette 12 Wertscheine entnommen und/oder Wertscheine zugeführt werden. Die Geldkassette 12 wird insbesondere vollständig entleert und planmäßig neu befüllt. Alternativ kann auch nur ein Teil der in der Geldkassette 12 angeordneten Wertscheine entnommen werden und die Geldkassette 12 lediglich aufgefüllt werden. Es ist auch möglich, dass keine Wertscheine der Geldkassette 12 entnommen werden und nur zusätzliche Wertscheine zugeführt werden.

Nachdem die Geldkassette 12 in den Aufnahmebereich 16 der Dockingstation eingesetzt wurde und die Steckverbindung zwischen dem ersten Steckverbinder 22 und dem zweiten Steckverbinder 24 hergestellt wurde, werden von der Steuereinheit 28 über die Steckverbindung Freigabedaten an die Geldkassette 12 übertragen, so dass der Deckel der zweiten Öffnung geöffnet werden kann, ohne dass Manipulationsdaten im Speicherelement 18 gespeichert werden. Insbesondere wird mit Hilfe dieser Freigabedaten auch ein eventuell in der Geldkassette 12 vorhandener Tintenkit deaktiviert, der bei unautorisiertem Öffnen der Geldkassette 12 auslösen würde und die in der Geldkassette 12 aufgenommenen Wertscheine durch eine Verfärbung unbrauchbar machen würde. Auf diese Weise kann der Deckel der Geldkassette 12 geöffnet werden, ohne dass ein unautorisierter Zugriff gemeldet wird, so dass Wertscheine aus der Geldkassette 12 entnommen werden können und neue Wertscheine der Geldkassette 12 zugeführt werden können. Das Entnehmen der Wertscheine und das Befüllen der Geldkassette 12 mit neuen Wertscheinen wird insbesondere durch einen Servicemitarbeiter eines Werttransportunternehmens ausgeführt. Alternativ kann das System 10 auch einen Roboter umfassen, der die Wertscheine über die zweite Öffnung entnimmt und/oder zuführt.

Nachdem die Geldkassette 12 in die Dockingstation 14 eingesetzt wurde, werden die in dem Speicherelement 18 gespeicherten Daten ausgelesen und an die Steuereinheit 28 übertragen. Hierbei werden neben eventuellen Manipulationsdaten unter anderem Mehrfachabzugsdaten übertragen, die angeben, ob bei dem Betrieb der Geldkassette 12 seit dem letztmaligen Entleeren und Befüllen in einer Dockingstation 14 ein Mehrfachabzug aufgetreten ist. Unter einem Mehrfachabzug wird hierbei verstanden, wenn aus der Geldkassette 12 beim Betrieb in einem Geldautomaten gleichzeitig mehrere Wertscheine abgezogen wurden. Solch ein Mehrfachabzug führt dazu, dass der in dem Speicherelement 18 gespeicherte Bestand an Wertscheinen eventuell nicht mehr stimmt, wenn nicht festgestellt werden kann, wie viele Wertscheine tatsächlich abgezogen wurden. Sollte das Auslesen des Speicherelements 18 ergeben, dass ein Mehrfachabzug und/oder ein Manipulationsversuch stattgefunden hat, so überträgt die Steuereinheit 28 diese Information an eine Anzeigeeinheit 32, die entsprechende Informationen dem Servicemitarbeiter des Werttransportunternehmens anzeigt, damit dieser entsprechend handeln kann. Die Anzeigeeinheit 32 ist insbesondere ein Bildschirm, über den dem Mitarbeiter die entsprechenden Informationen angezeigt werden. Ferner umfasst die Datenverarbeitungseinheit 26 eine Eingabeeinheit 34, über die der Servicemitarbeiter Informationen in die Datenverarbeitungseinheit 26 eingeben können. Die Anzeigeeinheit 32 und die Eingabeeinheit 34 sind insbesondere einstückig ausgebildet, vorzugsweise in Form Touchscreens.

Ferner wird aus dem Speicherelement 18 der Bestand der Geldkassette 12 an Wertscheinen ausgelesen. Darüber hinaus können Wartungsdaten ausgelesen werden und über die Anzeigeeinheit 32 dem Servicemitarbeiter angezeigt werden, so dass dieser, sofern notwendig, die für die Wartung notwendigen Schritte einleiten kann.

Sollte ein Manipulationsversuch und/oder ein Mehrfachabzug erfolgt sein, so entnimmt der Servicemitarbeiter alle in der Geldkassette 12 befindlichen Wertscheine und führt diese einer Zählvorrichtung 36 zu, die den Bestand der Wertscheine ermittelt. Die Zählvorrichtung 36 ist insbesondere über ein Datenübertragungselement 31 mit der Steuereinheit 28 verbunden, und überträgt den ermittelten Ist-Bestand an Wertscheinen an die Steuereinheit 28, die den Ist-Bestand mit dem im Speicherelement 18 gespeicherten Soll-Bestand vergleicht. Alternativ kann die Zählvorrichtung 36 auch eine Anzeigeeinheit umfassen, und den Ist-Bestand an Wertscheinen dem Servicemitarbeiter anzeigen, der wiederum den Ist-Bestand über die Eingabeeinheit 34 in die Datenverarbeitungseinheit 26 eingibt, so dass in der Steuereinheit 28 der Ist- mit dem Soll-Bestand verglichen werden kann. Sollte eine Abweichung zwischen dem Ist- und dem Soll-Bestand bestehen, so löst der Servicemitarbeiter einen Nachforschungsauftrag aus, durch den ermittelt werden soll, wie es zu dieser Abweichung gekommen ist. Zusätzlich oder alternativ kann dieser Nachforschungsauftrag auch automatisch durch die Steuereinheit 28 ausgelöst werden.

Ferner ist die Steuereinheit 28 mit einem zentralen Server 38, einem sogenannten Cash-Management-Server, verbunden. Über den Cash-Management-Server 38 werden die Wertscheinbestände in einem Cash-Cycle-Management, von dem das System 10 Bestandteil ist, verwaltet. Insbesondere werden über den Cash-Management-Server die Wertscheinbestände von Geldautomaten und Geldkassetten verwaltet und die Befüllungs- und Enleerungsintervalle unter verschiedenen Gesichtspunkten optimiert. Von dem Cash-Management-Server 38 werden Daten an die Steuerungseinheit 28 übertragen, die Informationen darüber enthalten, mit wie vielen Wertscheinen in welcher Denomination die Geldkassette 12 zu befüllen ist. Die Steuerungseinheit 28 gibt entsprechende Information über die Anzeigeeinheit 32 an den Servicemitarbeiter aus, so dass dieser weiß, welche Wertscheine er der Geldkassette 12 zuzuführen hat. Über den Cash-Management-Server wird insbesondere ein auftragsbezogenes Befüllen der Geldkassette 12 ermöglicht, d.h. das die Geldkassette 12 gegebenenfalls auch nur teilbefüllt wird.

Je nachdem, Wertscheine welcher Denomination zuvor in der Geldkassette 12 aufgenommen waren, kann es notwendig sein, dass Anschläge im Aufbewahrungsbereich der Geldkassette 12 verstellen werden und an die Denomination der neu aufgenommenen Wertscheine angepasst werden müssen. Nach der Änderung der Stellung der Anschläge gibt der Servicemitarbeiter diese Information über die Eingabeeinheit 34 ein und die Steuerungseinheit 28 speichert die Daten mit der Information über die aufgenommene Denomination der Wertscheine sowie die Anzahl der zugeführten Wertscheine in dem Speicherelement 18 der Geldkassette 12. Nachdem die Geldkassette 12 planmäßig mit Wertscheinen befüllt wurde, schließt der Servicemitarbeiter den Deckel und bestätigt das Befüllen der Geldkassette 12 über eine entsprechende Eingabe über die Eingabeeinheit 34. Anschließend kann die Geldkassette 12 der Dockingstation 14 entnommen werden und einem Geldautomaten, einem automatischen Kassensystem und/oder einer automatischen Tresorkasse zugeführt werden.

Die Steuereinheit 28 arbeitet bei der zuvor beschriebenen Entnahme und/oder Befüllung der Geldkassette 12 mit Wertscheinen insbesondere Programmdaten eines Programms zum Unterstützen des Servicemitarbeiters beim Befüllen und Entleeren der Geldkassette 12 ab. Die einzelnen Schritte, die hierbei abgearbeitet werden, werden in folgenden in Zusammenhang mit den Figuren 3 bis 9 noch näher beschrieben.

In Figur 2 ist eine schematische Darstellung eines Systems 40 zum Zuführen von Wertscheinen zu einer Geldkassette 12 oder zur Entnahme von Wertscheinen aus der Geldkassette 12 gemäß einer zweiten Ausführungsform der Erfindung gezeigt. Elemente mit gleichem Aufbau oder gleicher Funktion haben dieselben Bezugszeichen. Im Unterschied zu dem in Figur 1 gezeigten ersten Ausführungsbeispiel ist bei dem System 40 keine separat angeordnete Datenverarbeitungseinheit 26, insbesondere kein Computer, vorgesehen, sondern die Steuereinheit 28, die Anzeigeeinheit 32 und die Eingabeeinheit 34 sind Bestandteile der Dockingstation 14. Auf diese Weise wird ein einfacher und kompakter Aufbau des Systems 40 erreicht.

In Figur 3 ist ein Ablaufdiagramm eines Verfahrens zur Entnahme von Wertscheinen aus einer Geldkassette 12 und zum Befüllen der Geldkassette 12 mit anderen Wertscheinen dargestellt. Der Ablauf wird in Schritt S10 gestartet. In Schritt S12 wird die Geldkassette 12 in den Aufnahmebereich 16 der Dockingstation 14 eingesetzt, und dann im Schritt S14 wird die Steckverbindung zwischen dem ersten Steckverbinder 22 und dem zweiten Steckverbinder 24 hergestellt. Der Aufnahmebereich 16 der Dockingstation 14 ist insbesondere derart ausgebildet, dass die Steckverbindung zwischen den Steckverbindern 22, 24 automatisch beim Einsetzen der Geldkassette 12 in den Aufnahmebereich 16 automatisch hergestellt wird.

Nachdem die Steckverbindung hergestellt wurde, werden im Schritt S16 die im Speicherelement 18 gespeicherten Daten ausgelesen und über die Steckverbindung an die Steuereinheit 28 übertragen. In Schritt S18 wird dann von der Steuereinheit 28 anhand der ausgelesenen Daten ermittelt, ob eine Manipulation und/oder ein Mehrfachabzug seit dem letzten Befüllen und/oder Entleeren der Geldkassette 12 an der Dockingstation 14 stattgefunden hat. Sollte ein Manipulationsversuch und/oder ein Mehrfachabzug stattgefunden haben, werden dann im Schritt S20 die Wertscheine aus der Geldkassette 12 entnommen und nachfolgend im Schritt S22 einer Zählvorrichtung 36 zugeführt, in der der Ist-Bestand der Wertscheine ermittelt wird. Anschließend wird der ermittelte Ist-Bestand an die Steuereinheit 28 übermittelt, und mit dem in dem Speicherelement 18 gespeicherten und im Schritt S16 ausgelesenen Soll-Bestand verglichen. Ergibt dieser Vergleich im Schritt S24, dass eine Abweichung zwischen dem Ist-Bestand und dem Soll-Bestand vorliegt, so wird in Schritt S26 ein Nachforschungsauftrag ausgelöst, in dem ermittelt werden soll, was für eine Manipulation stattgefunden hat und/oder warum ein Mehrfachabzug erfolgt ist. Anschließend wird im Schritt S28 der im Speicherelement 18 gespeicherte Bestand der Geldkassette 12 an Wertscheinen auf Null gesetzt.

Ergibt in Schritt S24 der Vergleich des Ist- und des Soll-Bestandes, dass keine Abweichung vorliegt, so wird direkt zu Schritt S28 verzweigt und der Bestand im Speicherelement 18 auf Null gesetzt.

Sollte die Auswertung der im Schritt S16 ausgelesenen Daten im Schritt S18 ergeben, dass keine Manipulation und kein Mehrfachabzug erfolgt ist, wird im Schritt S29 geprüft, ob ein Nachzählen trotzdem gewünscht ist oder nicht. Hierzu wird insbesondere eine entsprechende Abfrage über die Anzeigeeinheit 32 angezeigt, wobei der Servicemitarbeiter über die Eingabeeinheit 34 eingeben muss, ob ein Nachzählen erfolgen soll oder nicht. Sollte ein Nachzählen erwünscht sein, wird zum Schritt S20 übergegangen. Sollte ein Nachzählen nicht gewünscht sein, werden im Schritt S30 die Wertscheine entnommen bevor zum Schritt S28 übergegangen wird und ohne vorheriges Nachzählen des Bestandes, der im Speicherelement 18 gespeicherte Bestand an Wertscheinen auf Null gesetzt wird.

Nachdem nun die Geldkassette 12 vollständig entleert ist und der im Speicherelement 18 gespeicherte Bestand auf Null gesetzt ist, wird im Schritt S32 ermittelt, ob eine Befüllung der Geldkassette 12 gewünscht ist. Hierzu wertet die Steuereinheit 28 insbesondere von dem Cash-Management-Server 38 übertragene Daten mit Informationen über die gewünschte Befüllung der Geldkassette 12 aus. Ist eine erneute Befüllung der Geldkassette 12 vorgesehen, so wird im Schritt S34 die Anzahl und die Denomination der Wertscheine angezeigt, die der Geldkassette 12 zugeführt werden sollen. Nachdem der Servicemitarbeiter im Schritt S36 die gewünschte Wertscheinanzahl der Geldkassette 12 zugeführt hat und er den Deckel der zweiten Öffnung geschlossen hat, gibt der Servicemitarbeiter im Schritt S38 eine Bestätigung über die Eingabeeinheit 34 ein, woraufhin die Steuereinheit 28 im Schritt S40 den neuen Bestand an Wertscheinen im Speicherelement 18 speichert. Anschließend wird im Schritt S42 die Geldkassette aus der Dockingstation 14 entnommen und hierbei die Steckverbindung zwischen den Steckverbindern 22, 24 getrennt.

Sollte dahingegen im Schritt S32 ermittelt werden, dass keine erneute Befüllung gewünscht ist, wird direkt zum Schritt S42 übergegangen und die Geldkassette 12 wird der Dockingstation 14 entnommen.

Nachdem die Geldkassette 12 im Schritt S42 entnommen wurde, wird das Verfahren mit dem Schritt S44 beendet. Die Geldkassette 12 kann nun dem vorgesehenen Geldautomaten, der vorgesehenen automatischen Tresorkasse und/oder dem vorgesehenen automatischen Kassensystem zugeführt werden.

Bei einem alternativen Verfahren zum Befüllen und Entleeren einer Geldkassette 12 können die Wertscheine der Geldkassette 12 auch zugeführt werden, ohne dass zuvor alle Wertscheine entnommen wurden. Lediglich beim Vorliegen eines Mehrfachabzuges und/oder eines Manipulationsversuches ist es zwingend notwendig, alle Wertscheine der Geldkassette zu entnehmen, um somit den aktuellen Bestand zu ermitteln.

In den Figuren 4 bis 9 sind Darstellungen von über die Anzeigeeinheit 32 angezeigten Anweisungen an den Servicemitarbeiter dargestellt, die den Servicemitarbeiter beim Entleeren und Befüllen der Geldkassette 12 unterstützen und ihn schrittweise führen, so dass die Fehlerwahrscheinlichkeit reduziert ist. Über die in Figur 4 gezeigte Anzeige wird der Servicemitarbeiter aufgefordert, eine Geldkassette 12 in den Aufnahmebereich 16 der Dockingstation 14 einzusetzen.

Über die in Figur 5 dargestellte Anzeige wird der Servicemitarbeiter darüber in Kenntnis gesetzt, dass das Auslesen des Speicherelements 18 der Geldkassette 12 ergeben hat, dass seit dem letzten Einsetzen der Geldkassette 12 in eine Dockingstation 14 ein Manipulationsversuch der Geldkassette 12 erfolgte. Ferner wird der Servicemitarbeiter dazu aufgefordert, durch Betätigung einer auf einem Touchscreen angezeigten OK-Schaltfläche 42 den Fortgang des Verfahrens zu bestätigen. Alternativ kann die Schaltfläche auch über ein Zeigegerät, wie eine Computermaus, oder eine externe Tastatur aktiviert werden.

Über die in Figur 6 dargestellte Anzeige wird der Servicemitarbeiter darüber in Kenntnis gesetzt, dass der Bestand der Geldkassette 12 an Wertscheinen nicht gesichert ist. Dies kann der Fall sein, wenn das Auslesen des Speicherelements 18 ergeben hat, dass ein Manipulationsversuch und/oder ein Mehrfachabzug stattgefunden hat. Deshalb wird der Servicemitarbeiter dazu aufgefordert, den Deckel der der Geldkassette 12 zu öffnen, die Wertscheine zu zählen, um den Ist-Bestand zu ermitteln, und den ermittelten Ist-Bestand mit dem Soll-Bestand zu vergleichen.

Über die in Figur 7 gezeigte Anzeige kann der Servicemitarbeiter über das Feld 46 eingeben, wieviele Wertscheine in welcher Denomination er der Geldkassette 12 zugeführt hat, so dass nach der Bestätigung der Eingaben über die OK-Schaltfläche 44, die Steuereinheit 28 Daten mit entsprechenden Informationen in dem Speicherelement 18 speichern kann.

Über die in Figur 8 gezeigte Anzeige wird der Servicemitarbeiter dazu aufgefordert, die Geldkassette 12 aus der Dockingstation 14 zu entnehmen. Über die in Figur 9 dargestellte Anzeige wird der Servicemitarbeiter darüber in Kenntnis gesetzt, dass die Geldkassette 12 nicht funktionstüchtig ist und der Servicemitarbeiter wird gebeten, die Geldkassette 12 zu entnehmen und einen zuständigen Techniker zu informieren.

Die in den Figuren 4 bis 9 gezeigten Anzeigen sind lediglich beispielhaft und dienen zur Veranschaulichung des Programms, mit dem der Servicemitarbeiter schrittweise bei einem Befüllen und Entleeren durch die Abarbeitung der Programmdaten der Steuereinheit 28 geführt wird. Sowohl die optische Gestaltung der Anzeige, als auch die Inhalte der angezeigten Informationen können anders ausgebildet sein als in den Figuren 4 bis 9 gezeigt.

In Figur 10 ist eine schematische perspektivische Darstellung einer Dockingstation 14 gezeigt. Der Aufnahmebereich 16 der Dockingstation 14 ist durch drei Wandelemente 50 bis 54 sowie durch eine Auflagefläche 56 begrenzt. Die in Figur 10 nicht gezeigte Geldkassette 12 wird in Richtung des Pfeils P1 in den Aufnahmebereich 16 eingeführt, wobei die Geldkassette 12 im angedockten Zustand auf der Auflagefläche 56 aufliegt. Ferner wird die Geldkassette 12 über seitlich an den Wandelementen 50, 52 angeordnete Schienen geführt, von denen eine beispielhaft mit dem Bezugszeichen 58 bezeichnet ist. Beim Einführen der Geldkassette 12 in den Aufnahmebereich 16 wird automatisch eine Steckverbindung zwischen dem Steckverbinder 22 der Geldkassette 12 und dem Steckverbinder 24 der Dockingstation 14 hergestellt.

Ferner umfasst die Dockingstation 14 eine Standfläche 60, auf der die Dockingstation 14 aufgestellt ist. Die Auflagefläche 56 und die Standfläche 60 haben vorzugsweise einen Winkel im Bereich zwischen 10° und 60° zueinander. Durch diese abgewinkelte Auflagefläche 56 wird erreicht, dass in der in der Dockingstation 14 aufgenommenen Geldkassette 12 gestapelte Wertscheine beim Öffnen des Deckels nicht umkippen können, sondern in gestapelter Form in der Geldkassette 12 liegen bleiben. Auf diese Weise wird die Entnahme der Wertscheine vereinfacht. Insbesondere wird hierdurch erreicht, dass, wenn der Geldkassette 12 nur Wertscheine zugeführt werden soll, ohne dass zuvor aufgenommene Wertscheine entnommen werden, dies auch problemlos möglich ist, ohne dass die Aufnahme von neuen Wertscheinen durch umgekippte bereits aufgenommene Wertscheine behindert wird.

Ferner umfasst die Dockingstation 14 eine rote LED 62 und eine grüne LED 64, wobei die rote LED 62 aufleuchtet, wenn das Auslesen der im Speicherelement 18 gespeicherten Daten ergibt, dass ein Manipulationsversuch erfolgt ist, und die grüne LED 64 aufleuchtet, sofern kein Manipulationsversuch erfolgt ist.

In Figur 11 ist eine Seitenansicht der Dockingstation 14 nach Figur 10 gezeigt. In Figur 12 ist eine Vorderansicht der Dockingstation 14 nach den Figuren 10 und 11 gezeigt.

Figur 13 zeigt einen Ausschnitt der Dockingstation 14 mit Blick auf den Steckverbinder 24. Der Steckverbinder 24 ist insbesondere baugleich mit demjenigen Steckverbindern ausgebildet, über den die Geldkassette 12 mit einem Geldautomaten verbunden ist, wenn die Geldkassette 12 in einem Tresor des Geldautomaten aufgenommen ist. Der Aufbau der Steckverbinder 22, 24 und das Herstellen der Steckverbindung zwischen den Steckverbinder 22, 24 ist aus dem Dokument WO 2009 127629 A1 bekannt. In Figur 14 ist eine schematische Darstellung eines Systems 70 zum Zuführen und/oder Entnehmen von Wertscheinen aus einer Geldkassette 12 gemäß einer weiteren Ausführungsform der Erfindung gezeigt. Im Unterschied zu den in den Figuren 1 und 2 gezeigten Ausführungsformen werden bei der Ausführungsform nach Figur 14 die Wertscheine der Geldkassette 12 nicht manuell zugeführt und/oder manuell entnommen, sondern automatisch mit Hilfe eines Vereinzelungs- und/oder Stapelungsmoduls 72 der Dockingstation 14 über die erste Öffnung der Geldkassette 12 zugeführt beziehungsweise der Geldkassette 12 entnommen. Hierzu wird beim Einsetzen der Geldkassette 12 in die Dockingstation 14 die Jalousie der ersten Öffnung geöffnet, so dass die Wertscheine der Geldkassette 12 von dem Vereinzelungs- und/oder Stapelmodul 72 entnommen und/oder dieser zugeführt werden können. Das Vereinzelungs- und/oder Stapelmodul 72 ist über einen Transportpfad 74 mit einem Wertscheinzwischenspeicher 76 verbunden, in dem der Geldkassette 12 entnommene Wertscheine gespeichert werden und/oder aus dem der Geldkassette 12 zuzuführende Wertscheine entnommen werden. Ein deratiges Vereinzelungs- und/oder Stapelungsmodul ist aus dem Dokument WO 2009/127648 A2 bekannt. Bei der in Figur 14 gezeigten Ausführungsform ist somit zum Entleeren und Befüllen der Geldkassette 12 kein manueller Eingriff von Servicemitarbeitern notwendig, sondern das Entleeren und/oder Befüllen der Geldkassette 12 kann vollautomatisch erfolgen. Hierdurch wird die Fehlerwahrscheinlichkeit reduziert und die Kosten und der Zeitaufwand werden minimiert.

In Figur 15 ist ein Ausschnitt eines Systems zum Zuführen und/oder Entnehmen von Wertscheinen aus Geldkassetten gemäß einer weiteren Ausführungsform der Erfindung gezeigt. Im Unterschied zu den zuvor beschriebenen Ausführungsformen umfasst das System nach dieser Ausführungsform nicht nur eine Dockingstation 14, sondern insgesamt 16 Dockingstationen, in denen zeitgleich 16 Geldkassetten aufnehmbar sind. Eine dieser Dockingstationen ist beispielhaft mit dem Bezugszeichen 78, eine der aufgenommenen Geldkassetten beispielhaft mit dem Bezugszeichen 80 bezeichnet. Die Dockingstationen 78 sind in einer 4x4-Matrix angeordnet, so dass eine kompakte Bauweise erreicht wird. Bei einer alternativen Ausführungsform der Erfindung können auch mehr oder weniger als 16 Dockingstationen 78 vorgesehen sein und/oder die vorgesehenen Dockingstationen 78 anders angeordnet sein.

Durch das Vorsehen mehrerer Dockingstationen 78 ist es möglich, dass mehrere Geldkassetten 80 zeitgleich automatisch befüllt werden können, wodurch insbesondere die Anzahl der pro Zeiteinheit zu befüllenden Geldkassetten 80 erhöht wird und somit die Effektivität des Verfahrens gesteigert wird. Jede Dockingstation 78 weist jeweils ein Vereinzelungs- und/oder Stapelmodul auf, über das in der jeweiligen Dockingstation 78 aufgenommene Geldkassette die Wertscheine zugeführt und/oder entnommen werden können. Die entnommenen Wertscheine werden insbesondere alle einem einzigen zentralen Wertscheinzwischenspeicher 76 zugeführt und/oder die zuzuführenden Wertscheine werden alle einem zentralen Wertscheinzwischenspeicher 76 entnommen. Im Wertscheinzwischenspeicher 76 können Wertscheine unterschiedlicher Denominationen nach Denominationen sortiert gespeichert sein. Die in Figur 15 gezeigte aus mehreren Dockingstationen 78 bestehende Anordnung 82 wird auch als Rack bezeichnet.

In Figur 16 ist eine schematische Darstellung eines Racks 84 eines Systems zum Zuführen und/oder Entnehmen von Wertscheinen aus Geldkassetten gemäß einer weiteren Ausführungsform der Erfindung gezeigt. Das Rack 84 umfasst vier Dockingstationen 86, in denen jeweils eine Geldkassette 88 aufgenommen ist, aus der mit Hilfe jeweils eines Vereinzelungs- und/oder Stapelmoduls 90 Wertscheine entnommen und/oder Wertscheine zugeführt werden können. Die Vereinzelungs- und/oder Stapelmodule 90 der Dockingstationen 86 sind jeweils über einen separaten Transportpfad 92 bis 98 mit dem Wertscheinzwischenspeicher 76 verbunden, so dass zeitgleich Wertscheine zwischen den jeweiligen Vereinzelungs- und Stapelmodulen 90 und dem Wertscheinzwischenspeicher 76 transportiert werden können.

In Figur 17 ist eine schematische Darstellung eines Racks 100 gemäß einer weiteren Ausführungsform der Erfindung gezeigt. Bei dem in Figur 17 gezeigten Rack 100 sind die Vereinzelungs- und/oder Stapelmodule 90 über einen Vertikaltransportpfad 102 mit dem Wertscheinzwischenspeicher 76 verbunden. Hierdurch wird eine kompaktere Bauweise des Systems erreicht.

In Figur 18 ist eine schematische Darstellung eines Ausschnitts eines Systems zum Zuführen von Wertscheinen zu Geldkassetten und/oder zur Entnahme von Wertscheinen aus Geldkassetten gemäß einer weiteren Ausführungsform der Erfindung gezeigt. Das Rack 104 umfasst drei Dockingstationen 106 bis 110, die jeweils ein Vereinzelungs- und/oder Stapelmodul 112 bis 116 umfassen und über einen Transportpfad 118 mit einer Weiche 120 verbunden sind. Bei der in Figur 18 dargestellten Weichenstellung der Weiche 120 werden den in den Dockingstationen 106 bis 110 aufgenommenen Geldkassetten entnommene Wertscheine dem Wertscheinzwischenspeicher 76 zugeführt beziehungsweise in dem Wertscheinzwischenspeicher 76 gespeicherte Wertscheine diesem entnommen und den in den Dockingstationen 106 bis 110 aufgenommenen Wertscheinen zugeführt. Der Wertscheinzwischenspeicher 76 umfasst bei dem in Figur 18 gezeigten Ausführungsbeispiel fünf Ablagebereiche 120 bis 130, von denen zum Beispiel einer für die Aufnahme von 5 Euro-Banknoten, einer für die Aufnahme von 10 Euro-Banknoten, einer für die Aufnahme von 20 Euro-Banknoten, einer für die Aufnahme von 50 Euro-Banknoten und einer für die Aufnahme von 100 Euro-Banknoten bestimmt ist.

Ferner umfasst das System eine Ein- und Ausgabeeinheit 132, über die den in den Dockingstationen 106 bis 110 aufgenommene Geldkassetten entnommene Wertscheine aus dem System ausgegeben werden können, die nicht in dem Wertscheinzwischenspeicher 76 gespeichert werden sollen. Bei solchen Wertscheinen handelt es sich insbesondere um Wertscheine, die beschädigt sind, fälschungsverdächtig sind, und/oder einen hohen Nennwert haben und somit selten für die Auszahlung in Geldautomaten benötigt werden.

Ferner können über die Ein- und Ausgabeeinheit 132 Wertscheine, insbesondere über Safebags, dem System zugeführt werden. Die in dem Safebag gestapelten Wertscheine werden beim Zuführen vereinzelt. Über die Ein- und Ausgabeeinheit 132 zugeführte Wertscheine werden insbesondere in dem Wertscheinzwischenspeicher 76 zwischengespeichert, bevor sie dann je nach Bedarf in die in den Dockingstationen 106 bis 110 aufgenommenen Geldkassetten zugeführt werden. Das Zuführen von Wertscheinen über das Eingabe- und Ausgabefach ist insbesondere dann notwendig, wenn für das Befüllen der Geldkassetten über die Dockingstationen 106 bis 110 mehr Wertscheine benötigt werden, als durch das Entleeren der in den Dockingstationen 106 bis 110 aufgenommenen Geldkassetten dem Wertscheinzwischenspeicher 76 zugeführt werden. Den Dockingstation 106 bis 110 kann jeweils eine Zählvorrichtung von Zählen der Anzahl der entnommen Wertscheine zugeordnet sein.

In Figur 19 ist eine schematische Darstellung eines Systems 140 zum Zuführen von Wertscheinen zu Geldkassetten und zum Entnehmen von Wertscheinen aus Geldkassetten gemäß einer weiteren Ausführungsform der Erfindung gezeigt. Das System 140 umfasst ein erstes Rack 142, das vier Dockingstationen umfasst, von denen eine beispielhaft mit dem Bezugszeichen 144 bezeichnet ist. Über das erste Rack 142 sind Wertscheine dem System 140 zuführbar. Hierzu werden in den Dockingstationen 144 Wertscheintransportbehälter aufgenommen, denen Wertscheine entnommen werden, die dann einem Wertscheinzwischenspeicher 76 zugeführt werden. Bei den Wertscheintransportbehälter kann es sich sowohl um Geldkassetten, Rollenspeicher als auch um Safebags handeln. Die Wertscheintransportbehälter können sowohl aus dem Deposit- als auch aus dem Recyclingkreislauf stammen. Unter dem Depositkreislauf wird hierbei verstanden, wenn in den Wertscheintransportbehälter lediglich Wertscheine eingezahlt werden, aber keine entnommen werden, und die Wertscheintransportbehälter somit lediglich zur Entsorgung von Wertscheinen dienen. In einem Recyclingkreislauf hingegen werden in die Wertscheintransportbehälter sowohl Wertscheine ein- als auch ausgezahlt, wobei die eingezahlten Wertscheine für eine erneute Auszahlung zur Verfügung stehen.

Die dem ersten Rack 142 entnommenen Wertscheine werden, nachdem sie durch einen Sensor 146, insbesondere auf Fitness und/oder Echtheit, geprüft wurden, dem Wertscheinzwischenspeicher 76 zugeführt. Der Wertscheinzwischenspeicher 76 umfasst bei dem in Figur 19 gezeigten Ausführungsbeispiel 16 Ablagefächer, von denen eines beispielhaft mit dem Bezugszeichen 148 bezeichnet ist.

Ferner umfasst das System 140 ein Eingabefach 150 über das Wertscheine einzeln oder als Stapel dem System 140 zugeführt werden können, wobei die Wertscheine die über das Eingabefach 150 eingegeben wurden, nachdem sie durch einen Sensor 146 geprüft wurden, ebenfalls dem Wertscheinzwischenspeicher 76 zugefügt werden.

Ferner umfasst das System 140 ein zweites Rack 150, das in dem in Figur 19 gezeigten Ausführungsbeispiel 16 Dockingstationen umfasst, von denen eine beispielhaft mit dem Bezugszeichen 152 bezeichnet ist. Die Dockingstationen 152 des zweiten Racks 150 dienen zum Befüllen der in ihnen aufgenommenen Wertscheintransportbehälter. Hierzu sind die Dockingstation 152 des zweiten Racks 150 über Transportpfade mit dem Zwischenspeicher 76 verbunden.

Insgesamt wird somit über das in Figur 19 beschriebene System 140 eine kombinierte Deposit- und Recyclingbearbeitung ermöglicht. Durch dieses duale Automatisierungskonzept aus reiner Despositbearbeitung und Auffüllen von Recyclingwertscheintransportbehältern wird erreicht, dass nur ein Wertscheinkreislauf, ein sogenannter Cash-Cycle ist, notwendig ist und dieser effektiv gestaltet werden kann.

In das erste Rack 142 werden zur Entleerung insbesondere reine Depositwertscheintransportbehälter und/oder Recyclingtransportbehälter, in denen die Wertscheine mehrerer Denominationen gemischt gespeichert wurden, eingesetzt. Geldkassetten, in denen die Wertscheine sortenrein, d.h. nur Wertscheine einer Denomination, gespeichert wurden, werden vorzugsweise nicht dem System 140 zugeführt, sondern direkt anderen Geldautomaten, automatischen Kassensystemen und/oder automatischen Tresorkassen zugeführt.

Dem zweiten Rack 150 können sowohl leere Geldkassetten als auch teilgefüllte Geldkassetten, die lediglich aufgefüllt werden müssen, zugeführt. Die Geldkassetten werden insbesondere mit etwa 1400 Wertscheinen befüllt. Die für das Befüllen der in dem zweiten Rack 150 aufgenommenen Geldkassetten benötigten Wertscheine werden dem Wertscheinzwischenspeicher 76 entnommen. Die hierfür benötigten Wertscheine werden dem Wertscheinzwischenspeicher 76 insbesondere über Depositwertscheintransportbehälter über das erste Rack 142, vorzugsweise über Safebags, zugeführt.

Für die Zwischenspeicherung der Wertscheine im Wertscheinzwischenspeicher 76 werden insbesondere Geldkassetten eingesetzt. Auf diese Weise müssen keine anderen Bauelemente verwendet werden, so dass der Aufwand und die Kosten reduziert werden. Die Geldkassetten sind hierzu insbesondere zu Kassettentürmen kaskadiert, um einen kontinuierlichen Einzahlungsprozess zu gewährleisten.

### Bezugszeichenliste

- 10: System
- 12: Geldkassette
- 14: Dockingstation
- 16: Aufnahmebereich
- 18: Speicherelement
- 22, 24: Steckverbinder
- 28: Steuereinheit
- 26: Datenverarbeitungseinheit
- 30, 31: Datenübertragungselement
- 32: Anzeigeeinheit
- 34: Eingabeeinheit
- 36: Zählvorrichtung
- 38: Server
- 40: System
- 42, 44: Schaltfläche
- 46: Feld
- 50 bis 54: Wandelement
- 56: Auflagefläche
- 58: Schiene
- 60: Standflächen
- 62, 64: LED
- 70: System
- 72: Vereinzelungs- und Stapelmodul
- 74: Transportpfad
- 76: Wertscheinzwischenspeicher
- 78: Dockingstation
- 80: Geldkassette
- 82, 84: Rack
- 86: Dockingstation
- 88: Geldkassette
- 90: Vereinzelungs- und Stapelmodul
- 92 bis 98: Transportpfad
- 100, 104: Rack
- 102: Transportpfad
- 106 bis 110: Dockingstation
- 112 bis 116: Vereinzelungs- und Stapelmodul
- 118: Transportpfad
- 120: Weiche
- 122 bis 130: Aufnahmebereich
- 132: Ein- und/oder Ausgabeeinheit
- 140: System
- 142, 150: Rack
- 144, 152: Dockingstation
- 146: Sensor
- 148: Ablagefach
- 150: Eingabefach

## Patentansprüche

1. System zur Entnahme von Wertscheinen aus mindestens einer Wertscheintransporteinheit und/oder zum Zuführen von Wertscheinen zu der Wertscheintransporteinheit,
mit mindestens einer Wertscheintransporteinheit (12),
und
mit einer Dockingstation (14), die einen nicht durch einen Tresor gesicherten Aufnahmebereich (16) zur Aufnahme der Wertscheintransporteinheit (12) umfasst, und
mit einer Steuereinheit (28) zur Steuerung der Dockingstation (14),
wobei die Dockingstation (14) eine erste Sende- und/oder Empfangseinheit (24) zum Senden und/oder Empfangen von Daten umfasst,
die erste Sende- und/oder Empfangseinheit (24) über ein Datenübertragungselement (30) zur Übertragung von empfangenen und/oder zu sendenden Daten mit der Steuereinheit (28) verbunden ist,
die Wertscheintransporteinheit (12) ein Speicherelement (18) zur Speicherung von Daten und eine zweite Sende- und/oder Empfangseinheit (22) zum Senden und/oder Empfangen von Daten umfasst,
in einem ersten Betriebszustand die Wertscheintransporteinheit (12) in dem Aufnahmebereich (16) der Dockingstation (14) aufgenommen ist und eine Datenübertragungsverbindung zwischen der ersten Sende- und/oder Empfangseinheit (24) und der zweiten Sende- und/oder Empfangseinheit (22) besteht, über die Daten zwischen der, Wertscheintransporteinheit (12) und der Steuereinheit (28) übertragbar sind,
in einem zweiten Betriebszustand die Wertscheintransporteinheit (12) außerhalb des Aufnahmebereiches (16) der Dockingstation (14) angeordnet ist und keine Datenübertragungsverbindung zwischen der ersten Sende- und/oder Empfangseinheit (24) und der zweiten Sende- und/oder Empfangseinheit (22) besteht,
die Wertscheintransporteinheit (12) eine erste Öffnung umfasst, über die der Wertscheintransporteinheit (12) Wertscheine zuführbar und/oder entnehmbar sind, wenn die Wertscheintransporteinheit (12) in einem Geldautomaten, einer automatischen Tresorkasse oder einein automatischen Kassensystem eingesetzt ist, und die Wertscheintransporteinheit (12) eine zweite über einen Deckel verschließbare Öffnung zur manuellen Entnahme und/oder zum manuellen Zuführen von Wertscheinen um- - fasst,
mindestens ein Sensor zum Detektieren eines Öffnens des Deckels vorgesehen ist,
bei einem Öffnen des Deckels im zweiten Betriebszustand im Speicherelement (18) Manipulationsdaten gespeichert werden, und
wobei im ersten Betriebszustand die Steuereinheit (28) über die Datenübertragungsverbindung Freigabedaten überträgt, so dass der Deckel zum manuellen Befüllen der Wertscheintransporteinheit (12) und/oder zur manuellen Entnahme von Wertscheinen geöffnet werden kann, ohne dass Manipulazionsdaten in dem Speicherelement (18) gespeichert werden.

2. System nach Anspruch 1, **dadurch gekennzeichnet, dass** die erste Sende- und/oder Empfangseinheit (24) einen ersten Steckverbinder umfasst, dass die zweite Sende- und/oder Empfangseinheit (22) einen komplementär zum ersten Steckverbinder ausgebildeten zweiten Steckverbinder umfasst, und dass im ersten Betriebszustand eine Steckverbindung zwischen dem ersten Steckverbinder und dem zweiten Steckverbinder hergestellt ist.

3. System nach einem der vorhergehenden Ansprüche,
**dadurch gekennzeichnet, dass** die Dockingstation (14) eine Standfläche (60) zum Aufstellen der Dockingstation (14) umfasst, dass der Aufnahmebereich (16) eine Auflagefläche (56) hat, auf der im ersten Betriebszustand die Wertscheintransporteinheit (12) aufliegt, und dass die Standfläche (60) und die Auflagefläche (56) einen Winkel im Bereich zwischen 10° und 60° zueinander haben.

4. System nach einem der vorhergehenden Ansprüche,
**dadurch gekennzeichnet, dass** die erste Öffnung über eine Jalousie verschließbar ist, dass ein Sensor zum Detektieren eines Öffnens der Jalousie vorgesehen ist, dass bei einem Öffnen der Jalousie im zweiten Betriebszustand im Speicherelement (18) Manipulationsdaten gespeichert werden, und dass im ersten Betriebszustand die Steuereinheit (28) über die Datenübertragungsverbindung Freigabedaten überträgt, so dass die Jalousie zum Befüllen der Wertscheintransporteinheit (12) und/oder zur Entnahme von Wertscheinen geöffnet werden kann, ohne dass Manipulationsdaten in'dem.Speicherelement (18) gespeichert werden.

5. System nach einem der vorhergehenden Ansprüche,
**dadurch gekennzeichnet, dass** im ersten Betriebszustand, im Speicherelement (18) gespeicherte Manipulationsdaten an die Steuereinheit (28) übertragbar sind und über eine Anzeigeeinheit (32) an einen Servicemitarbeiter ausgebbar sind, und dass nach dem Übertagen der Manipulationsdaten diese auf dem Speicherelement (18) der Wertscheintransporteinheit (12) gelöscht werden.

6. System nach einem der vorhergehenden Ansprüche,
**dadurch gekennzeichnet, dass** im ersten Betriebszustand über die Datenübermittlungsverbindung Daten mit Informationen über den Zustand der Wertscheintransporteinhcit (12), insbesondere Daten mit Informationen über den Bestand der Wertscheintransporteinheit (12) an Wertscheinen, Manipulationsdaten, Daten mit Informationen über Mehrfachabzüge, Wartungsdaten von Transportelementen der Wertscheintransporteinheit (12) und/oder Wartungsdaten eines Tintenkits der Wertscheintranspbrt (12), an die Steuereinheit (28) übertragbar sind.

7. System nach einem der vorhergehenden Ansprüche,
**dadurch gekennzeichnet, dass** im ersten Betriebszustand Anschläge zur Begrenzung eines Aufbewahrungsbereiches der Wertscheintransporteinheit (12) zur Aufbewahrung der Wertscheine zum Verändern der Denominationen der in der Wertscheintransporteinheit (12) aufnehmbaren Wertscheine zwischen mindestens zwei Positionen verstellbar sind, und dass die Steuereinheit(28) Daten mit Informationen über die Position der Anschläge in dem Speicherelement (18) der Wertscheintransporteinheit (12) speichert.

8. System nach einem der vorhergehenden Ansprüche,
**dadurch gekennzeichnet, dass** im Speicherelement (18) Daten mit Informationen über Mehrfachabzüge gespeichert sind, diese Daten im ersten Betriebszustand vom Speicherelement (18) an die Steuereinheit (28) übertragbar sind, und dass die Steuereinheit in Abhängigkeit dieser Daten Ausgabedaten erzeugt, die über eine Anzeigeeinheit (32) anzeigbar sind.

9. System nach einem der vorhergehenden Ansprüchen,
**dadurch gekennzeichnet, dass** die Steuereinheit (28) Programmdaten eines Programms zur Unterstützung eines mit dem Befüllen oder Entleeren der Wertscheintransporteinheit (12) beauftragten Servicemitarbeiters abarbeitet, und dass das System eine Anzeigeinheit (32) umfasst, über die bei der Abarbeitung der Programmdaten Anweisungen an den Servicemitarbeiter angezeigt werden.

10. System nach Anspruch 9, **dadurch gekennzeichnet, dass** die Anzeigeeinheit (32) dem Servicemitarbeiter eine Anweisung zum Öffnen eines Deckels, eine Information über eine Manipulation, eine Information über einen Mehrfachabzug, eine Anweisung zum Zählen des Bestandes der in der Wertscheintransporteinheit (12) aufgenommenen Wertscheine, eine Aufforderung zur Eingabe des ermittelten Bestandes, eine' Anweisung mit welchen Wertscheinen die Wertscheintransporteinheit (12) zu Befüllen ist und/oder Wartungsinformationen anzeigt.

11. System nach einem der vorhergehenden Ansprüche,
**dadurch gekennzeichnet; dass** in dem Speicherelement (18) Daten mit Informationen über die Denomination der aufgenommenen Wertscheine, Daten mit Informationen über die Seriennummern der Wertscheine, Daten, mit Informationen über die Ablagereihenfolge der Wertscheine, Anzahl der aufgenommenen Wertscheine, Manipulationsverauche, Mehrfachabzüge, Seriennummer der Wertscheintransporteinheit (12), Seriennummer einer Zielvorrichtung und/oder Seriennummer der letzten Dockingstation, in der die Wertscheintransporteinheit (12) aufgenommen war, gespeichert sind.

12. System nach einem der Ansprüche 2 bis 11, **dadurch gekennzeichnet, dass** über die Steckverbindung elektrische Energie zur Versorgung von elektrischen Verbrauchern der Wertscheintrarisporteinheit (12) übertragbar ist.

13. System nach einem der vorhergehenden Ansprüche,
**dadurch gekennzeichnet, dass** die Steuereinheit (28) in Abhängigkeit von in dem Speicherelement gespeicherten Manipulationsdaten und/oder Mehrfachabzügsdaten das Vereinzelungs- und/oder Steuermodul (72, 90, 112 bis 116) derart ansteuert, dass das Vereinzelungs-und/oder Stapelmodul (72, 90, 112 bis 116) alle in der Wertscheintransporteinheit (12) aufgenommenen Wertscheine entnimmt und einer Zählvorrichtung (36) zuführt, und dass die Zählvorrichtung (36) Daten mit Informationen über die Anzahl der Wertschcinc an die Steuereinheit (28) übermittelt.

## Claims

1. System for removing banknotes from at least one banknote transporting unit and/or for feeding banknotes to the banknote transporting unit,
said system having at least one banknote transporting unit (12), and having a docking station (14), which comprises a receiving region (16), not secured by a safe, for receiving the banknote transporting unit (12), and
having a control unit (28) for controlling the docking station (14),
wherein the docking station (14) comprises a first transmitting and/or receiving unit (24) for transmitting and/or receiving data,
the first transmitting and/or receiving unit (24) is connected to the control unit (28) via a data transfer element (30) for transferring received data and/or data to be transmitted,
the banknote transporting unit (12) comprises a storage element (18) for storing data and a second transmitting and/or receiving unit (22) for transmitting and/or receiving data,
in a first operating state, the banknote transporting unit (12) is received in the receiving region (16) of the docking station (14) and a data transfer connection exists between the first transmitting and/or receiving unit (24) and the second transmitting and/or receiving unit (22), via which data can be transferred between the banknote transporting unit (12) and the control unit (28),
in a second operating state, the banknote transporting unit (12) is arranged outside the receiving region (16) of the docking station (14) and no data transfer connection exists between the first transmitting and/or receiving unit (24) and the second transmitting and/or receiving unit (22),
the banknote transporting unit (12) comprises a first opening, via which banknotes can be fed to and/or removed from the banknote transporting unit (12) when the banknote transporting unit (12) is inserted in a cash dispenser, an automated safe or an automated point of sale, and the banknote transporting unit (12) comprises a second opening, which can be closed by a lid, for manually removing and/or manually feeding banknotes,
at least one sensor is provided for detecting opening of the lid,
manipulation data are stored in the storage element (18) when the lid is opened in the second operating state, and
wherein, in the first operating state, the control unit (28) transfers release data via the data transfer connection so that the lid can be opened for manual filling of the banknote transporting unit (12) and/or for manual emptying of banknotes, without manipulation data being stored in the storage element (18).

2. System according to Claim 1, **characterized in that** the first transmitting and/or receiving unit (24) comprises a first plug connector, **in that** the second transmitting and/or receiving unit (22) comprises a second plug connector formed in a complementary manner to the first plug connector, and **in that**, in the first operating state, a plugged connection is produced between the first plug connector and the second plug connector.

3. System according to one of the preceding claims, **characterized in that** the docking station (14) comprises a stand area (60) for positioning of the docking station (14), **in that** the receiving region (16) has a support area (56) on which the banknote transporting unit (12) rests in the first operating state, and **in that** the stand area (60) and the support area (56) area are arranged at an angle to one another in a range of 10° and 60°.

4. System according to one of the preceding claims, **characterized in that** the first opening can be closed by a shutter, **in that** a sensor for detecting opening of the shutter is provided, **in that**, when the shutter is opened in the second operating state, manipulation data are stored in the storage element (18), and **in that**, in the first operating state, the control unit (28) transfers release data via the data transfer connection so that the shutter can be opened to fill the banknote transporting unit (12) and/or to remove banknotes, without manipulation data being stored in the storage element (18).

5. System according to one of the preceding claims, **characterized in that**, in the first operating state, manipulation data stored in the storage element (18) can be transferred to the control unit (28) and can be output to a member of service staff via a display unit (32), and **in that**, once the manipulation data have been transferred, they are deleted from the storage element (18) of the banknote transporting unit (12).

6. System according to one of the preceding claims, **characterized in that**, in the first operating state, data containing information regarding the state of the banknote transporting unit (12), in particular data containing information regarding the supply of banknotes in the banknote transporting unit (12), manipulation data, data containing information regarding multiple withdrawals, maintenance data regarding transport elements of the banknote transporting unit (12) and/or maintenance data of an inking kit of the banknote transport (12), can be transferred to the control unit (28) via the data transfer connection.

7. System according to one of the preceding claims, **characterized in that**, in the first operating state, stops for defining a holding region of the banknote transporting unit (12) for holding the banknotes can be adjusted between at least two positions to change the denominations of the banknotes receivable in the banknote transporting unit (12), and **in that** the control unit (28) stores data containing information regarding the position of the stops in the storage element (18) of the banknote transporting unit (12).

8. System according to one of the preceding claims, **characterized in that** data containing information regarding multiple withdrawals are stored in the storage element (18), these data being transferrable in the first operating state from the storage element (18) to the control unit (28), and **in that**, according to this data, the control unit generates output data, which can be displayed via a display unit (32).

9. System according to one of the preceding claims, **characterized in that** the control unit (28) processes program data of a program to assist a member of service staff tasked with filling or emptying the banknote transporting unit (12), and **in that** the system comprises a display unit (32), via which instructions are displayed to the member of service staff during processing of the program data.

10. System according to Claim 9, **characterized in that** an instruction to open a lid, information regarding manipulation, information regarding a multiple withdrawal, an instruction to count the supply of banknotes received in the banknote transporting unit (12), a request to input the established supply, an instruction regarding which banknotes are to be used to fill the banknote transporting unit (12) and/or maintenance information is displayed to the member of service staff via the display unit (32).

11. System according to one of the preceding claims, **characterized in that** data containing information regarding the denomination of the received banknotes, data containing information regarding the serial numbers of the banknotes, data containing information regarding the sequence in which the banknotes have been deposited, the number of received banknotes, attempts to manipulate the banknote transporting unit, multiple withdrawals, serial number of the banknote transporting unit (12), serial number of a target device and/or serial number of the last docking station in which the banknote transporting unit (12) was received is stored in the storage element (18).

12. System according to one of Claims 2 to 11, **characterized in that** electrical energy for supplying electrical consumers of the banknote transporting unit (12) can be transferred via the plugged connection.

13. System according to one of the preceding claims, **characterized in that** the control unit (28) controls the separating and/or stacking module (72, 90, 112 to 116) according to manipulation data and/or data containing information regarding multiple withdrawals stored in the storage element, in such a way that a separating and/or stacking module (72, 90, 112 to 116) removes all banknotes received in the banknote transporting unit (12) and feeds them to a counting device (36), and **in that** the counting device (36) transfers data containing information regarding the number of banknotes to the control unit (28).

## Revendications

1. Système destiné à prélever des papiers-valeurs d'au moins une unité de transport de papiers-valeurs et/ou à acheminer des papiers-valeurs à l'unité de transport de papiers-valeurs,
comprenant au moins une unité de transport de papiers-valeurs (12), et
comprenant une station d'accueil (14) qui comporte une zone d'accueil (16) non sécurisée par un coffre-fort destinée à accueillir l'unité de transport de papiers-valeurs (12), et
comprenant une unité de commande (28) destinée à commander la station d'accueil (14),
la station d'accueil (14) comportant une première unité d'émission et/ou de réception (24) destinée à émettre et/ou à recevoir des données,
la première unité d'émission et/ou de réception (24) étant reliée à l'unité de commande (28) par le biais d'un élément de transmission de données (30) servant à la transmission de données reçues et/ou à émettre, l'unité de transport de papiers-valeurs (12) comportant un élément de mémorisation (18) destiné à enregistrer des données et une deuxième unité d'émission et/ou de réception (22) destinée à émettre et/ou à recevoir des données,
dans un premier état opérationnel, l'unité de transport de papiers-valeurs (12) étant accueillie dans la zone d'accueil (16) de la station d'accueil (14) et une liaison de transmission de données existant entre la première unité d'émission et/ou de réception (24) et la deuxième unité d'émission et/ou de réception (22), par le biais de laquelle les données peuvent être transmises entre l'unité de transport de papiers-valeurs (12) et l'unité de commande (28),
dans un deuxième état opérationnel, l'unité de transport de papiers-valeurs (12) étant disposée à l'extérieur de la zone d'accueil (16) de la station d'accueil (14) et aucune liaison de transmission de données n'existant entre la première unité d'émission et/ou de réception (24) et la deuxième unité d'émission et/ou de réception (22),
l'unité de transport de papiers-valeurs (12) comportant une première ouverture par le biais de laquelle des papiers-valeurs peuvent être acheminés à l'unité de transport de papiers-valeurs (12) et/ou en être prélevés lorsque l'unité de transport de papiers-valeurs (12) est introduite dans un guichet automatique bancaire, un coffre-fort de guichet automatique ou un système de caisse automatique, et l'unité de transport de papiers-valeurs (12) comportant une deuxième ouverture pouvant être fermée par un couvercle servant au prélèvement manuel et/ou à l'acheminement manuel de papiers-valeurs,
au moins un capteur servant à détecter une ouverture du couvercle étant présent,
des données de manipulation étant enregistrées dans l'élément de mémorisation (18) dans le cas d'une ouverture du couvercle dans le deuxième état opérationnel, et
dans le premier état opérationnel, l'unité de commande (28) transmettant des données de libération par le biais de la liaison de transmission de données, de sorte que le couvercle peut être ouvert en vue du remplissage manuel de l'unité de transport de papiers-valeurs (12) et/ou en vue du prélèvement manuel de papiers-valeurs sans que des données de manipulation soient enregistrées dans l'élément de mémorisation (18) .

2. Système selon la revendication 1, **caractérisé en ce que** la première unité d'émission et/ou de réception (24) comporte un premier connecteur à enficher, **en ce que** la deuxième unité d'émission et/ou de réception (22) comporte un deuxième connecteur à enficher de configuration complémentaire à celui du premier connecteur à enficher, et **en ce que** dans le premier état opérationnel, une connexion par enfichage est établie entre le premier connecteur à enficher et le deuxième connecteur à enficher.

3. Système selon l'une des revendications précédentes, **caractérisé en ce que** la station d'accueil (14) comporte une surface de pose (60) servant à dresser la station d'accueil (14), **en ce que** la zone d'accueil (16) possède une surface d'appui (56) sur laquelle, dans le premier état opérationnel, repose l'unité de transport de papiers-valeurs (12) et **en ce que** la surface de pose (60) et la surface d'appui (56) présentent entre elles un angle dans la plage entre 10° et 60°.

4. Système selon l'une des revendications précédentes, **caractérisé en ce que** la première ouverture peut être fermée par le biais d'un rideau à lamelles, **en ce qu'**il existe un capteur destiné à détecter une ouverture du rideau à lamelles, **en ce que** dans le cas d'une ouverture du rideau à lamelles dans le deuxième état opérationnel, des données de manipulation sont enregistrées dans l'élément de mémorisation (18), et **en ce que** dans le premier état opérationnel, l'unité de commande (28) transmet par le biais de la liaison de transmission de données des données de libération, de sorte que le rideau à lamelles peut être ouvert pour le remplissage de l'unité de transport de papiers-valeurs (12) et/ou pour le prélèvement de papiers-valeurs sans que des données de manipulation ne soient enregistrées dans l'élément de mémorisation (18).

5. Système selon l'une des revendications précédentes, **caractérisé en ce que** dans le premier état opérationnel, les données de manipulation enregistrées dans l'élément de mémorisation (18) peuvent être transmises à l'unité de commande (28) et peuvent être diffusées par le biais d'une unité d'affichage (32) à l'attention d'un opérateur de service, et **en ce qu'**après la transmission des données de manipulation, celles-ci sont effacées sur l'élément de mémorisation (18) de l'unité de transport de papiers-valeurs (12).

6. Système selon l'une des revendications précédentes, **caractérisé en ce que** dans le premier état opérationnel, des données contenant des informations à propos de l'état de l'unité de transport de papiers-valeurs (12), notamment des données contenant des informations à propos de l'inventaire des papiers-valeurs de l'unité de transport de papiers-valeurs (12), des données de manipulation, des données contenant des informations à propos de retraits multiples, des données de maintenance d'éléments de transport de l'unité de transport de papiers-valeurs (18) et/ou des données de maintenance d'un kit d'encrage du transport de papiers-valeurs (12) peuvent être transmises à l'unité de commande (28) par le biais de la liaison de transmission de données.

7. Système selon l'une des revendications précédentes, **caractérisé en ce que** dans le premier état opérationnel, des butées destinées à délimiter une zone de conservation de l'unité de transport de papiers-valeurs (12) servant à conserver les papiers-valeurs en vue de modifier les dénominations des papiers-valeurs pouvant être accueillis dans l'unité de transport de papiers-valeurs (12) peuvent être ajustées entre au moins deux positions, et **en ce que** l'unité de commande (28) enregistre dans l'élément de mémorisation (18) de l'unité de transport de papiers-valeurs (12) des données contenant des informations à propos de la position des butées.

8. Système selon l'une des revendications précédentes, **caractérisé en ce que** des données contenant des informations à propos de retraits multiples sont enregistrées dans l'élément de mémorisation (18), ces données peuvent être transmises de l'élément de mémorisation (18) à l'unité de commande (28) dans le premier état opérationnel, et **en ce que** l'unité de commande génère en fonction de ces données des données de sortie qui peuvent être affichées par le biais d'une unité d'affichage (32).

9. Système selon l'une des revendications précédentes, **caractérisé en ce que** l'unité de commande (28) traite des données de programme d'un programme destiné à assister un opérateur de service chargé du remplissage ou du vidage de l'unité de transport de papiers-valeurs (12), et **en ce que** le système comprend une unité d'affichage (32) par le biais de laquelle des instructions sont affichées à l'attention de l'opérateur de service lors du traitement des données de programme.

10. Système selon la revendication 9, **caractérisé en ce que** l'unité d'affichage (32) affiche à l'attention de l'opérateur de service une instruction pour ouvrir un couvercle, une information à propos d'une manipulation, une information à propos d'un retrait multiple, une instruction de comptage de l'inventaire des papiers-valeurs accueillis dans l'unité de transport de papiers-valeurs (12), une information à saisir l'inventaire déterminé, une instruction indiquant avec quels papiers-valeurs l'unité de transport de papiers-valeurs (12) doit être remplie et/ou des informations de maintenance.

11. Système selon l'une des revendications précédentes, **caractérisé en ce que** dans l'élément de mémorisation (18) sont enregistrées des données contenant des informations à propos de la dénomination des papiers-valeurs accueillis, des données contenant des informations à propos des numéros de série des papiers-valeurs, des données contenant des informations à propos de l'ordre de réception des papiers-valeurs, le nombre des papiers-valeurs accueillis, les essais de manipulation, les retraits multiples, le numéro de série de l'unité de transport de papiers-valeurs (12), le numéro de série d'un dispositif cible et/ou le numéro de série de la dernière station d'accueil dans laquelle avait été accueillie l'unité de transport de papiers-valeurs (12).

12. Système selon l'une des revendications 2 à 11, **caractérisé en ce que** de l'énergie électrique peut être transmise par le biais de la connexion par enfichage en vue de l'alimentation de consommateurs électriques de l'unité de transport de papiers-valeurs (12).

13. Système selon l'une des revendications précédentes, **caractérisé en ce que** l'unité de commande (28) commande le module de déliassage et/ou de commande (72, 90, 112 à 116) en fonction de données de manipulation et/ou de données de retrait multiple enregistrées dans l'élément de mémorisation de telle sorte qu'un module de déliassage et/ou d'empilement (72, 90, 112 à 116) prélève tous les papiers-valeurs accueillis dans l'unité de transport de papiers-valeurs (12) et les achemine à un dispositif de comptage (36), et **en ce que** le dispositif de comptage (36) communique à l'unité de commande (28) des données contenant des informations à propos du nombre de papiers-valeurs.
